# EUROPÄISCHE PATENTSCHRIFT

(11) **EP 0 276 360 B1**
(45) Veröffentlichungstag und Bekanntmachung des Hinweises auf die Patenterteilung: **09.06.1993**
(21) Anmeldenummer: 87111574.7
(22) Anmeldetag: 10.08.1987
(51) Int. Cl.: H05H 7/04, H01F 7/20

(54) **Magneteinrichtung mit gekrümmten Spulenwicklungen**
Magnet device with curved coil windings
Dispositif magnétique à bobines courbées

(30) Priorität: 28.01.1987 DE 3702389
(43) Veröffentlichungstag der Anmeldung: 03.08.1988
(73) Patentinhaber: SIEMENS AKTIENGESELLSCHAFT, 80333 München (DE)
(72) Erfinder: Marsing, Helmut, D-8524 Neunkirchen (DE); Jahnke, Andreas, Dr., D-8550 Forchheim (DE); Meier, Konrad, D-8520 Erlangen (DE)

(56) Entgegenhaltungen:
- EP-A- 0 195 926
- DE-A- 3 530 446
- NUCLEAR INSTRUMENTS & METHODS IN PHYSICS RESEARCH SECTION A, Band 244, Nr. 1/2, Februar 1986, Seiten 273-282, Elsevier Science Publishers B.V., Amsterdam, NL; U. TRINKS et al.: "The Tritron: A superconducting separated-orbit cyclotron"
- IEEE TRANSACTIONS ON NUCLEAR SCIENCE, Band NS-28, Nr. 3, Teil 2, Juni 1981, Seiten 3205-3207, IEEE, New York, US; A. PATOUX et al.: "A new accelerator superconducting dipole suitable for high precision field"

## Beschreibung

Die Erfindung bezieht sich auf eine Magneteinrichtung für den Gebrauch in einem gekrümmten Abschnitt einer Bahn elektrisch geladener Teilchen einer Beschleunigeranlage, wobei die Magneteinrichtung um eine die Teilchenbahn umgebende Strahlführungskammer angeordnet ist und gekrümmte Spulenwicklungen enthält,
- welche aus supraleitenden Rechteckleitern aufgebaut sind,
- welche zumindest mit ihren konvexe Außenseiten und konkave Innenseiten bildenden Wicklungsteilen in Nuten entsprechend geformter Spulenkörper angeordnet sind, wobei die Nuten zumindest annähernd senkrecht zu der durch die Teilchenbahn festgelegten Ebene in die Tiefe gehen,
und
- welche in Übergangsbereichen an den Wickelköpfen zwischen den Außen- und Innenseiten sattelartig aufgebogen sind.
Eine derartige Magneteinrichtung geht aus der Veröffentlichung "Nuclear Instruments and Methods in Physics Research, Section A", Vol. A244, No. 1/2, Febr. 1986, Seiten 273 bis 282 hervor.

Bei der aus der vorstehend genannten Veröffentlichung zu entnehmenden Beschleunigeranlage handelt es sich um einen als Zyklotron ausgebildeten Schwerionenbeschleuniger. Seine Magneteinrichtung mit etwa ringscheibenförmigem Grundriß weist zwölf gekrümmte, untereinander beabstandete 20°-Sektormagnete auf, deren supraleitende Wicklungen aus Rechteckleitern von einem Eisenjoch umgeben sind. Wegen der Unterbringung der Rechteckleiter in Nuten können so unerwünschte Leiterverschiebungen verhindert werden. Bei dieser bekannten Beschleunigeranlage wird der Teilchenstrahl im Bereich von zwischen den Sektormagneten befindlichen Beschleunigerkavitäten herausgeführt.

Neben solchen Kreisbeschleunigeranlagen sind ferner solche vom sogenannten Rennbahn-Typ bekannt. Deren Teilchenbahn setzt sich dann aus zwei Halbkreisen mit jeweils einem entsprechenden 180°-Ablenkmagneten und aus zwei geraden Bahnabschnitten zusammen (vgl. "Nucl. Instrum. and Meth.", Vol. 177, 1980, Seiten 411 bis 416, oder Vol. 204, 1982, Seiten 1 bis 20).

Auch die aus der DE-A-35 30 446 bekannte Synchrotronstrahlungsquelle weist einen Elektronenspeicherring vom Rennbahn-Typ auf. Die Synchrotronstrahlung, d.h. die relativistische Strahlungsemission der Elektronen, die nahezu mit Lichtgeschwindigkeit umlaufen und durch Ablenken in einem magnetischen Feld auf der vorgeschriebenen Teilchenbahn gehalten werden, liefert eine Röntgenstrahlung mit paralleler Strahlungscharakteristik und großer Intensität. Diese Synchrotronstrahlung kann vorteilhaft für eine Röntgenstrahl-Lithographie verwendet werden, welche insbesondere bei einer Herstellung von integrierten Schaltkreisen zur Erzeugung von Mikrostrukturen geeignet ist.

Der Erfindung liegt deshalb die Aufgabe zugrunde, die Magneteinrichtung mit den eingangs genannten Merkmalen dahingehend auszugestalten, daß sie die Nutzung einer Synchrotronstrahlung bei zugleich hoher Feldgenauigkeit des erzeugten Magnetfeldes ermöglicht.

Diese Aufgabe wird erfindungsgemäß mit den im kennzeichnenden zweiten Teil des Anspruchs 1 angegebenen Maßnahmen gelöst.

Die mit einer entsprechenden Ausgestaltung der Magneteinrichtung verbundenen Vorteile sind insbesondere darin zu sehen, daß sich aufgrund der unterschiedlichen Beabstandung der einzelnen Wicklungsteile von der Teilchenbahnebene ein Raum ergibt, in dem ohne Beeinträchtigung der Feldhomogenität die Austrittskammer für die Synchrotronstrahlung unterzubringen ist.

Ein Problem bei der Auslegung von Magneteinrichtungen mit hohen Anforderungen an die Feldgenauigkeit stellt ferner die störungsfreie Lage der Stromzuführungen an den Leiterenden dar. Da der störende Einfluß mit dem Abstand zur Teilchenbahn abnimmt, sollen erfindungsgemäß die Zuleitungen die Wicklungen vorteilhaft an den Wickelköpfen verlassen. Auf diese Weise ist der Effekt der Zuleitungen vernachlässigbar, während sich die Krümmung der gesamten Wickelpakete nach oben bzw. unten bei der Feldgestaltung ohne weiteres berücksichtigen läßt.

Vorteilhafte Ausgestaltungen der erfindungsgemäßen Magneteinrichtung gehen aus den abhängigen Ansprüchen hervor.

Zur weiteren Erläuterung der Erfindung wird auf die Zeichnung Bezug genommen, deren Figur 1 schematisch einen Teil einer Synchrotronstrahlungsquelle mit einer erfindungsgemäß gestalteten Magneteinrichtung zeigt. In den Figuren 2 und 3 sind je eine Ausführungsform einer Teilwicklung für eine derartige Magneteinrichtung schematisch veranschaulicht.

Beim Aufbau der in Figur 1 angedeuteten Strahlungsquelle wird von bekannten Ausführungsformen, insbesondere vom Rennbahn-Typ, ausgegangen (vgl. z.B. DE-C-35 11 282, DE-A-35 30 446 oder die Veröffentlichung des "Institute for Solid State Physics" of the University of Tokyo, Japan, Sept. 1984, Ser. B., No. 21, Seiten 1 bis 29 mit dem Titel: "Superconducting Racetrack Electron Storage Ring and Coexistent Injector Microtron for Synchrotron Radiation"). In der Figur ist ein Querschnitt im Bereich ihrer um 180° gekrümmten Teilchenbahn 2 mit einer entsprechenden erfindungsgemäßen Magneteinrichtung 3 dargestellt. Der Krümmungsradius ist dabei mit R bezeichnet. Diese Magneteinrichtung enthält zu beiden Seiten der durch die Teilchenbahn 2 aufgespannten, in x-y-Richtung eines rechtwinkligen x-y-z-Koordinatensystems liegenden Äquatorialebene E je eine gekrümmte supraleitende Dipolspulenwicklung 4 bzw. 5 und gegebenenfalls noch zusätzliche supraleitende Spulenwicklungen wie z.B. Korrekturspulenwicklungen 6. Die supraleitenden Spulenwicklungen mit konvexer Außenseite, konkaver Innenseite und Wickelköpfen zwischen diesen Seiten werden vorteilhaft in baugleichen oberen und unteren Rahmenstrukturen 7 bzw. 8 gehalten, die in der Äquatorialebene E zusammenzufügen sind und dabei eine die Teilchenbahn 2 umschließende Strahlführungskammer 10 aufnehmen. Innerhalb dieser Kammer 10 ist ein Dipolfeld B hinreichender Qualität ausgebildet. Die Kammer 10 geht radial oder tangential nach außen hin in eine äquatoriale, einseitig offene Austrittskammer 12 mit einer Austrittsöffnung oder -mündung 13 für die durch einen Pfeil 14 angedeutete Synchrotronstrahlung über. Die Austrittskammer kann insbesondere schlitzförmig ausgebildet sein, wobei der entsprechende Schlitz den gesamten 180°-Bogen des gekrümmten Teilchenbahnabschnittes ausmachen kann.

Die einzelnen supraleitenden Dipolspulenwicklungen 4 und 5 befinden sich zumindest mit ihren die konvexe Außenseite und konkave Innenseite festlegenden Wicklungsteilen in azimut umlaufenden Nuten 20 entsprechend ausgebildeter, einzelner Spulenkörper 15 und 16 aus Metall oder Kunststoff-Verbundwerkstoff. Diese Spulenkörper sind in ein oberes bzw. unteres Rahmenstück 17 bzw. 18 der jeweiligen Rahmenstruktur 7 bzw. 8 eingepaßt und werden senkrecht zur äquatorialen x-y-Ebene E mit Schrauben 19 gehalten. Der Wicklungsaufbau kann dabei vorteilhaft von dem jeweiligen Nutengrund des Spulenkörpers in Richtung auf die Äquatorialebene E hin oder auch in umgekehrter Richtung erfolgen. Hierbei sichert je ein abgestuft ausgeführtes Klammerteil 21 bzw. 22 die exakten Abstände und Positionen der jeweiligen Wicklungskanten zur Äquatorialebene einerseits und erhöht andererseits durch einen Formschluß mit den Spulenkörpern 15 bzw. 16 und den Rahmenstücken 17 bzw. 18 die Steifigkeit der gesamten Konstruktion im Hinblick auf radial gerichtete Lorentzkräfte. Die Klammerteile 21 und 22 können außerdem mit Hilfe von Schrauben 23 und 24 die einzelnen Wicklungen verdichten und somit Leiterbewegungen im Betrieb der Magneteinrichtung 3, die zu einem vorzeitigen, unerwünschten Übergang des supraleitenden Materials in den normalleitenden Zustand, d.h. zu einem sogenannten Quenchen der Wicklungen führen können, verhindern. Hierzu dienen insbesondere auch stempelartige Druckleisten 27 am jeweiligen Nutengrund, die über Schrauben 28 gegen die jeweiligen Wicklungsteile zu pressen sind. Auf diese Weise ist die Wicklung innerhalb der Nuten von zwei Seiten vertikal zusammenzupressen. Darüber hinaus können die Wicklungen oder Teile von ihnen gegebenenfalls auch in den Nuten vergossen werden.

Die Rahmenstücke 17 und 18 der Rahmenstrukturen 7 und 8 sind starr mit einem oberen bzw. unteren Plattenelement 31 bzw. 32 verbunden. Es ist so eine sehr genaue Positionierung der einzelnen supraleitenden Spulenwicklungen 4 bis 6 zur Teilchenbahn 2 gewährleistet. Am peripheren Außenrand der Magneteinrichtung 3 im Bereich der schlitzförmigen Austrittsöffnung 13 für die Synchrotronstrahlung 14 sind die oberen und unteren Plattenelemente 31 und 32 der Rahmenstrukturen 7 bzw. 8 gegen ringartige, kraftübertragende Verteilerstücke 34 und 35 verspannt. Zwischen diesen Verteilerstücken hindurch erstreckt sich die schlitzartige Austrittskammer 12 nach außen hin. Dabei ist der gegenseitige Abstand und eine Kraftabstützung zwischen den Verteilerstücken 34 und 35 über mindestens ein Stützelement 40 gewährleistet, das sich radial weiter außen als die Mündung der Austrittsöffnung 13 befindet. Da die Verteilerstücke 34 und 35 innerhalb eines Kryostaten Teile eines kalten Heliumgehäuses 42 zur Aufnahme von flüssigem Helium zur Kühlung der supraleitenden Spulenwicklungen darstellen, befindet sich auch das zwischen ihnen verlaufende Stützelement 40 etwa auf dieser Temperatur.

Mit den Rahmenstrukturen 7 und 8, den Verteilerstücken 34 und 35 sowie dem mindestens einen Stützelement 40 ist somit eine verhältnismäßig einfache und sichere Abstützung und Halterung der zu beiden Seiten der Äquatorialebene E liegenden supraleitenden Spulenwicklungen zu gewährleisten.

Mit dieser Konstruktion können außerdem vorteilhaft die in der Figur nicht ausgeführten Aufhängungs- und Positionierelemente der Magneteinrichtung innerhalb eines ebenfalls nicht dargestellten Vakuumgehäuses des Kryostaten direkt an den Verteilungsstücken 34 und 35 und damit in unmittelbarer Nähe zu den supraleitenden Spulenwicklungen 4 bis 6 ansetzen. Dies bringt eine entsprechend hohe Positioniergenauigkeit der Wicklungen hinsichtlich der Teilchenbahn mit sich.

Der auf das Stützelement 40 auftreffende Anteil der Synchrotronstrahlung 14 wird von einem Strahlungsabsorber 46 aufgefangen, der zweckmäßig gekühlt wird. Als bevorzugtes kryogenes Kältemedium ist hierzu flüssiger Stickstoff anzusehen.

Im allgemeinen ist jede der Spulenwicklungen 4 und 5 aus mehreren Teilwicklungen aufgebaut, die sich gegenseitig schalenförmig umschließen. Gemäß dem in Figur 1 gezeigten Ausführungsbeispiel stellen drei solcher Teilwicklungen jeweils eine Spulenwicklung dar. Eine dieser Teilwicklungen, die der in Figur 1 mit 4a bezeichneten Wicklung der Spulenwicklung 4 weitgehend entspricht, ist in Figur 2 als Schrägansicht näher veranschaulicht. Diese mit 4aʹ gekennzeichnete Teilwicklung ist aus einem supraleitenden Rechteckleiter 50 erstellt, mit dem sogenannte "Pancakes" 51 aus jeweils zwei in einer Lage nebeneinander angeordneten Windungen ausgebildet sind. Hierzu wird der Rechteckleiter 50 mit seiner Breitseite in Nuten entsprechend angepaßter radialer Ausdehnung Lage für Lage eingelegt. Das so entstandene Wickelpaket wird dann in den Nuten, welche in der Figur aus Gründen der Übersichtlichkeit nicht dargestellt sind, fixiert. Diese Nuten verlaufen dabei in mindestens einem ebenfalls nicht eingezeichneten Spulenkörper derart, daß sich die gekrümmte Form der Teilwicklung 4aʹ mit einer konvexen Außenseite 53 und einer konkaven Innenseite 54 ergibt. In den beiden Übergangsbereichen zwischen diesen Seiten 53 und 54 sind zwei Wickelköpfe ausgebildet. Von diesen Wickelköpfen ist in der Figur nur einer ausgeführt und mit 55ʹ bezeichnet.

Wie aus Figur 2 deutlich hervorgeht, liegt der Wickelkopf 55ʹ der Teilwicklung 4aʹ nicht in einer gemeinsamen Ebene mit den die Seiten 53 und 54 bildenden, gekrümmten Wicklungsteilen 57 und 58. Die für die Wicklungsteile 57 und 58 gemeinsame Ebene liegt dabei parallel zu der durch die x- und y-Koordinaten des x-y-z-Koordinatensystems nach Figur 1 aufgespannten Ebene. Vielmehr ist erfindungsgemäß die Teilwicklung 4a' im Bereich des Wickelkopfes 55' gegenüber dieser gemeinsamen Ebene sattelartig bzw. nach Art eines Bettgestells aufgebogen, d.h. aus dieser Ebene herausgeführt. Insbesondere kann dort die Wicklung soweit aufgebogen sein, daß sie in eine vertikale Ebene zu liegen kommt, die parallel zu der durch die x- und z-Ebene des Koordinatensystems aufgespannten Ebene verläuft. Dabei kann vorteilhaft ein verhältnismäßig kleiner Biege- oder Krümmungsradius vorgesehen werden. Mit diesem Aufbiegen der Teilwicklung 4a' an dem Wickelkopf 55' wird nicht nur der Einfluß von eventuellen Leiterbewegungen auf die Feldhomogenität reduziert; vielmehr wird auch ein störender Einfluß der Leiterenden der Wicklung bzw. ihrer Stromzuführungen aufgrund des entsprechend größeren Abstandes zur Teilchenbahn vermindert. In der Figur sind der Wicklungsanfang und das Wicklungsende an dem Wickelkopf 55' mit 60 bzw. 61 bezeichnet.

Bei dem vorstehend erläuterten Ausführungsbeispiel wurde davon ausgegangen, daß die supraleitenden Spulenwicklungen 4 und 5 nur mit ihren in einer Ebene liegenden Wicklungsteilen 57 und 58 innerhalb von Nuten einzelner Spulenkörper verlaufen, während an den Wickelköpfen 55' keine Nuten vorgesehen sind. Selbstverständlich ist es jedoch auch möglich, für diese Teile der Wicklungen entsprechend geformte Nuten auszubilden, wie sie z.B. für nicht-gekrümmte, sattelartige Magnetspulen an sich bekannt sind (vgl. z.B. die DE-C-1 514 445).

Außerdem sind erfindungsgemäß die beiden gekrümmten Wicklungsteile der Teilwicklung 4a' nicht, wie in Figur 2 angenommen, in einer gemeinsamen Ebene, die parallel zu der durch die Teilchenbahn festgelegten Ebene verläuft, anzuordnen. Wie nämlich bereits aus Figur 1 deutlich hervorgeht, sollen vorteilhaft die beiden gekrümmten Wicklungsteile auch in zwei verschiedene Ebenen mit verschiedenen Abständen zur Teilchenbahnebene zu liegen kommen. Eine entsprechende Ausführungsform der Teilwicklung 4a ist aus Figur 3 ersichtlich, für die eine Figur 2 entsprechende Darstellung gewählt ist.

Dementsprechend enthält die in Figur 3 nur teilweise ausgeführte Teilwicklung 4a einen die konkave Innenseite 54 bildenden, gekrümmten Wicklungsteil 64, der in einer ersten Ebene E1 verläuft. Bei dieser Ebene handelt es sich gemäß der Darstellung der Figur beispielsweise um die x-y-Ebene eines rechtwinkligen x-y-z-Koordinatensystems. Ein zu diesem Wicklungsteil 64 parallel verlaufender, die konvexe Außenseite 53 der Teilwicklung 4a bildender Wicklungsteil 63 liegt dann in einer parallelen zweiten Ebene E2, die gegenüber der Ebene E1 um eine Distanz d beabstandet ist. Innerhalb der Teilwicklung 4a kann diese Distanz beispielsweise am Wickelkopf 55 dadurch ausgeglichen werden, daß man ein in z-Richtung verlaufendes, gerades Zwischenstück 66 mit entsprechender Ausdehnung zwischen gekrümmten Wicklungsteilen vorsieht. Gemäß dem dargestellten Ausführungsbeispiel ist das Zwischenstück 66 dem inneren Wicklungsteil 64 zum Niveauausgleich gegenüber dem äußeren Wicklungsteil 63 zuzuordnen. Durch geeignete Wahl unterschiedlicher Abstände des inneren und äußeren Wicklungsteils 64 bzw. 63 gegenüber der Teilchenbahnebene ist es dann gegebenenfalls sogar möglich, daß auf eine besondere Gradientenspule, wie sie z.B. gemäß der DE-A-35 30 446 vorgesehen ist, verzichtet werden kann.

Die erfindungsgemäße Magneteinrichtung kann zwar vorteilhaft gemäß dem in Figur 1 angedeuteten Ausführungsbeispiel für eine Synchrotronstrahlungsquelle mit radialer Austrittsöffnung für die Synchrotronstrahlung konzipiert werden. Die erfindungsgemäßen Maßnahmen lassen sich jedoch ebensogut auch für andere Typen von Beschleunigeranlagen mit gekrümmten Bahnen ihre elektrisch geladenen Teilchen einsetzen.

## Patentansprüche

1. Magneteinrichtung (3) für den Gebrauch in einem gekrümmten Abschnitt einer Bahn (2) elektrisch geladener Teilchen einer Beschleunigeranlage, wobei die Magneteinrichtung (3) um eine die Teilchenbahn (2) umgebende Strahlführungskammer (10) angeordnet ist und gekrümmte Spulenwicklungen (4, 4a, 5) enthält,
- welche aus supraleitenden Rechteckleitern (50) aufgebaut sind,
- welche zumindest mit ihren konvexe Außenseiten (53) und konkave Innenseiten (54) bildenden Wicklungsteilen (63 bzw. 64) in Nuten (20) entsprechend geformter Spulenkörper (15, 16) angeordnet sind, wobei die Nuten (20) zumindest annähernd senkrecht zu der durch die Teilchenbahn (2) festgelegten Ebene (E) in die Tiefe gehen,
und
- welche in Übergangsbereichen an den Wickelköpfen (55) zwischen den Außen- und Innenseiten (53 bzw. 54) sattelartig aufgebogen sind,
**dadurch gekennzeichnet**, daß die Strahlführungskammer (10) im dem gekrümmten Abschnitt der Teilchenbahn (2) in eine Austrittskammer (12) für eine Synchrotronstrahlung (14) übergeht, daß die die konvexen Außenseiten (53) bildenden Wicklungsteile (63) gegenüber den die konkaven Innenseiten (54) bildenden Wicklungsteilen (64) unterschiedliche Abstände zu der Teilchenbahnebene (E) haben, und daß der Wicklungsanfang (60) und das Wicklungsende (61) jeder Spulenwicklung (4, 4a, 5) in den Bereich ihres jeweiligen Wickelkopfes (55) gelegt wird.

2. Magneteinrichtung nach Anspruch 1, **dadurch gekennzeichnet,** daß die Nuten (20) in den Spulenkörpern (15, 16) auch die Bereiche der Wickelköpfe (55) mit erfassen.

3. Magneteinrichtung nach Anspruch 1 oder 2, **dadurch gekennzeichnet,** daß die Spulenkörper (15, 16) in mindestens einer Rahmenstruktur (7, 8) der Magneteinrichtung (3) starr befestigt sind.

4. Magneteinrichtung nach Anspruch 3, **dadurch gekennzeichnet,** daß zwei zumindest weitgehend baugleiche Rahmenstrukturen (7, 8) vorgesehen sind, die in der Teilchenbahnebene (E) zusammenzufügen sind.

5. Magneteinrichtung nach einem der Ansprüche 1 bis 4, **dadurch gekennzeichnet,** daß Vorrichtungen zur mechanischen Fixierung der Spulenwicklungen (4, 5) in den Nuten (20) vorgesehen sind.

6. Magneteinrichtung nach Anspruch 5, **dadurch gekennzeichnet,** daß am Nutengrund jeder Nut (20) mindestens eine Druckleiste (27) angeordnet ist, mit welcher die jeweilige Spulenwicklung (4, 5) gegen mindestens ein die Nutenöffnung verschließendes Klammerteil (21, 22) zu pressen ist.

## Claims

1. Magnet device (3) for use in a curved section of a path (2) of electrically charged particles of an accelerator installation, wherein the magnet device (3) is arranged about a beam-control chamber (10) surrounding the particle path (2) and contains curved coil windings (4, 4a, 5),
- which are constructed from superconductive rectangular conductors (50),
- which are arranged at least with their winding parts (63 and 64) forming convex outer sides (53) and concave inner sides (54) in grooves (20) of appropriately formed coil bodies (15, 16), wherein the grooves (20) extend inwardly at least approximately perpendicular to the plane (E) fixed by the particle path (2),
and
- which are bent upward in transition regions on the winding heads (55) between the outer and inner sides (53 and 54) in a saddle-like manner,
characterized in that the beam-control chamber (10) in the curved section of the particle path (2) passes over into an exit chamber (12) for a synchrotron beam (14), in that the winding parts (63) forming the convex outer sides (53) compared with the winding parts (64) forming the concave inner sides (54) have differing distances to the plane of the particle path (E), and in that the winding start (60) and the winding end (61) of each coil winding (4, 4a, 5) is placed into the region of its respective winding head (55).

2. Magnet device according to claim 1, characterized in that the grooves (20) in the coil bodies (15, 16) also locate the regions of the winding heads (55).

3. Magnet device according to claim 1 or 2, characterized in that the coil bodies (15, 16) are rigidly fastened in at least one frame structure (7, 8) of the magnet device (3).

4. Magnet device according to claim 3, characterized in that two frame structures (7, 8) are provided which have the same construction at least to a large extent and which are to be joined together in the plane of the particle path (E).

5. Magnet device according to one of claims 1 to 4, characterized in that devices for the mechanical fixing of the coil windings (4, 5) in the grooves (20) are provided.

6. Magnet device according to claim 5, characterized in that on the groove base of each groove (20) at least one pressure pad (27) is arranged, with which the respective coil winding (4, 5) is to be pressed against at least one bracket part (21, 22) closing the groove opening.

## Revendications

1. Dispositif magnétique (3) destiné à être utilisé dans une section courbe d'une trajectoire (2) de particules chargées électriquement d'une installation d'accélérateur, le dispositif magnétique (3) étant disposé autour d'une chambre (10) de guidage du faisceau, qui entoure la trajectoire (2) des particules et contenant des enroulements de bobine coudés (4,4a,5),
- qui sont constitués par des conducteurs supraconducteurs (5) rectangulaires,
- qui sont disposés, au moins par leurs parties d'enroulement (63 et 64) constituant des côtés extérieurs convexes (53) et des côtés intérieurs concaves (54), dans des rainures (20) de corps de bobines (15,16) conformés de façon correspondante, les rainures (20) s'étendant dans le sens de la profondeur au moins approximativement perpendiculairement au plan (E) déterminé par la trajectoire (2) des particules, et
- qui sont recourbés en forme de selle dans les zones de jonction au niveau des têtes de bobine (55) entre les côtés extérieur et intérieur (53 et 54),
caractérisé par le fait que la chambre (10) de guidage du faisceau se prolonge, dans la section courbe de la trajectoire (2) des particules, par une chambre de sortie (12) pour un rayonnement synchrotron (14), que les parties d'enroulement (63) formant les côtés extérieurs convexes (53) sont situées à des distances du plan (E) de la trajectoire des particules, qui sont différentes de celle des parties d'enroulement (64) formant les côtés intérieurs concaves (54) par rapport à ce plan, et que le début (60) et la fin (61) de chaque enroulement de bobine (4,4a,5) sont situés respectivement, dans la zone de sa tête de bobine (55).

2. Dispositif magnétique suivant la revendication 1, caractérisé par le fait que les zones des têtes de bobine (55) sont logées également dans les rainures (20) situées dans les corps de bobine (15,16).

3. Dispositif magnétique suivant la revendication 1 ou 2, caractérisé par le fait que les corps de bobine (15,16) sont fixés rigidement dans au moins une structure, en forme de cadre (7,8), du dispositif magnétique (3).

4. Dispositif magnétique suivant la revendication 3, caractérisé par le fait qu'il est prévu deux structures en forme de cadres (7,8), au moins dans une large mesure identiques et qui peuvent être réunies dans le plan (E) de la trajectoire des particules.

5. Dispositif magnétique suivant l'une des revendications 1 à 4, caractérisé par le fait qu'il est prévu des dispositifs pour fixer mécaniquement les enroulements de bobine (4,5) dans les rainures (20).

6. Dispositif magnétique suivant la revendication 5, caractérisé par le fait que dans le fond de chaque rainure (20) est disposée au moins une barrette de serrage (27), au moyen de laquelle l'enroulement de bobine respectif (4,5) doit être repoussé contre au moins une partie formant pince (21,22) qui ferme l'ouverture de la rainure.
